# EUROPÄISCHE PATENTSCHRIFT

(11) **EP 0 018 320 B1**
(45) Veröffentlichungstag und Bekanntmachung des Hinweises auf die Patenterteilung: **16.02.1983**
(21) Anmeldenummer: 80810099.4
(22) Anmeldetag: 24.03.1980
(51) Int. Cl.: D03D 47/20

(54) **Schussfadeneintragorgan für schützenlose Webmaschine**
Weft insertion means for shuttleless looms
Dispositif d'insertion de trame pour métiers à tisser sans navette

(30) Priorität: 29.03.1979 CH 2947/79
(43) Veröffentlichungstag der Anmeldung: 29.10.1980
(73) Patentinhaber: Textilma AG, 6052 Hergiswil (CH)
(72) Erfinder: Müller, Jakob, CH-6362 Stansstad (CH); Diesner, Ferdinand, D-7887 Murg-Hänner (DE)
(74) Vertreter: Schmauder, Klaus Dieter

## Beschreibung

Die Erfindung betrifft ein Schussfadeneintragorgan für schützenlose Webmaschine gemäss Oberbegriff des Anspruches 1.

Schussfadeneintragorgane der eingangs genannten Art sind beispielsweise aus der DE-A-659180 bekannt. Das Schussfadeneintragorgan weist eine relativ grosse Querschnittsabmessung auf, so dass das Kettenfach relativ weit geöffnet werden muss, um das Schussfadeneintragorgan durchführen zu können. Dies führt zu grossen schweren und damit langsamen Antrieben und damit zu geringen Leistungen der Webmaschine. Das Schussfadeneintragorgan ist im übrigen sehr kompliziert aufgebaut. Bei Wartungs- und Reparaturarbeiten entstehen lange Stillstandzeiten, weil das ganze Schussfadeneintragorgan ausgewechselt werden muss.

Weiter ist aus der FR-A-1 456409 eine schützenlose Webmaschine mit einem Schussfadeneintragorgan ohne Schneidvorrichtung bekannt, welches ein rohrförmiges Gehäuse aufweist, dessen Wandung einen einen Aufnahmeschlitz bildenden Gehäuseschlitz enthält. Mit diesem wirkt eine Klemmvorrichtung zusammen, die aus einem hülsenförmigen Aufsatzteil gebildet ist, der über das rohrförmige Gehäuse geschoben ist. Ein Bolzen durchdringt in radialer Richtung den Aufsatzteil und das rohrförmige Gehäuse, wobei er in letzterem in einem achsialen Langloch geführt ist. Innerhalb des rohrförmigen Gehäuses greift einerseits eine Schraubenfeder am Bolzen an und spannt diesen und damit den Aufsatzteil gegen die vordere Seite des Aufnahmeschlitzes vor, um einen Schussfaden einzuklemmen. Andererseits ist an dem Bolzen ein Zugseil befestigt, welches unter dem Einfluss einer Steuervorrichtung den Aufsatzteil zurückholt, um einen eingeklemmten Schussfaden freizugeben. Abgesehen davon, dass der Aufsatzteil ein Hindernis darstellt, welches das Einführen des Schussfadeneintragorganes in ein Kettenfach erschwert und ein weites Oeffnen desselben verlangt, ist die Anordnung der vorspannenden Schraubenfeder und des von einer Steuervorrichtung gesteuerten Zugseiles im Schussfadeneintragorgan sehr kompliziert, kostspielig, störanfällig und Platz verbrauchend. Ausserdem sind etwaige Reparaturarbeiten umständlich und zeitraubend.

Aufgabe der Erfindung ist es, ein Schussfadeneintragorgan der eingangs genannten Art so auszubilden, dass es ausserordentlich einfach, leicht und schnell auswechselbar und überdies klein ist, um mit einer geringen Oeffnung des Kettenfaches auszukommen.

Diese Aufgabe wird erfindungsgemäss durch die kennzeichnenden Merkmale des Anspruches 1 gelöst.

Durch die Anordnung der Klemmvorrichtung und eines Teiles des Aufnahmeschlitzes in einem auswechselbaren Einsatzkörper, der in ein rohrförmiges Gehäuse des Schusseintragorganes eingesetzt ist, wobei das Gehäuse noch einen Teil des Schlitzes bildet, ergibt sich ein wartungs- und reparaturfreundliches Schusseintragorgan, da der Einsatzkörper ausserordentlich schnell ausgewechselt werden kann und die Webmaschine somit diesbezüglich praktisch keine Stillstandszeiten aufweist. Da der Einsatzkörper die Klemmvorrichtung enthält und das Gehäuse der tragende Teil ist, kann die Klemmvorrichtung und damit der Einsatzkörper sehr einfach und klein gebaut werden, so dass das Schusseintragorgan nur eine geringe Querschnittsabmessung aufweist und somit nur eine geringe Oeffnung des Kettenfaches erfordert. Damit kann auch der Antrieb der Webmaschine klein gehalten werden, so dass er nur geringe Massenkräfte aufweist und entsprechend schneller laufen kann, was zu höheren Leistungen der Webmaschine führt.

Vorteilhafte Ausbildungen der Webmaschine sind in den Ansprüchen 2 bis 11 umschrieben.

Der Aufnahmeschlitz des Schussfadeneintragorganes kann über seine ganze Tiefe eine gleichmässige Breite aufweisen. Besonders vorteilhaft ist jedoch eine Ausbildung nach Anspruch 2, da der breitere Eingangsteil ein sichereres Erfassen des Schussfadens ermöglicht, während der nach innen sich verjüngende Teil eine verbesserte Führung und Halt des Schussfadens gewährleistet.

Eine besonders einfache Ausbildung der Klemmvorrichtung ist in Anspruch 3 definiert. Durch die gebogene Schraubenfeder öffnen sich die Federwindungen nach einer Seite und ermöglichen das Eingreifen eines Schussfadens. Durch den Zug bei der Eintragsbewegung wird der Schussfaden auf die Seite der aneinanderliegenden Windungen geführt und festgeklemmt. Die Schraubenfeder kann in Richtung des Schusseintragorganes angeordnet sein. Vorteilhafter ist jedoch eine Ausbildung nach Anspruch 4.

Eine Ausbildung der Klemmvorrichtung nach den Ansprüchen 5 bis 7 ermöglicht einerseits ein stärkeres Klemmen des einzutragenden Schussfadens in Eintragsrichtung und dennoch ein leichteres Lösen, wenn das Schussfadeneintragorgan in entgegengesetzter Richtung bewegt wird.

Die Schneidvorrichtung kann nach Anspruch 8 ausgestaltet sein, wobei die scherenartige Ausbildung ein sichereres Schneiden des Schussfadens gewährleistet. Dabei können die Scherenarme mittels Federkraft in eine teilweise geöffnete Stellung der Schere vorgespannt sein, wobei ein Ansteigen der Spannung des Schussfadens bei fortschreitendem Schussfadeneintragorgan die Schere entgegen der Federkraft der Vorspannung weiter betätigen kann und ein Durchschneiden des Schussfadens bewirkt. Eine einfachere Ausbildung der Schneidvorrichtung umschreibt Anspruch 9. Auch hier bewirkt ein Anstieg der Spannung des Schussfadens ein Durchtrennen desselben an der Messerschneide. Eine besonders einfache Ausgestaltung der Schneidvorrichtung umschreibt Anspruch 10. Allerdings kann hier die Messerschneide nicht mit dem Einsatzkörper ausgewechselt werden, sondern der als Messerschneide dienende Rand des Gehäuseschlitzes muss nachgeschliffen werden.

Von Vorteil ist es, die Webmaschine nach Anspruch 11 auszugestalten, um Flusenrückstände im Schussfadeneintragorgan, insbesondere in der Klemmvorrichtung, abzuführen.

Ausführungsbeispiele der erfindungsgemässen Webmaschine werden nachfolgend anhand schematischer Zeichnungen näher beschrieben, dabei zeigen :
Figur 1 das Prinzip der Herstellung eines Gewebes an einer Webmaschine mit einem Schusseintragorgan, in schaubildlicher Darstellung ;
Figur das Schusseintragorgang der Fig. 1, bestehend aus einem Gehäuse und einem Einsatzkörper, in schaubildlicher, auseinandergezogener Darstellung ;
Figur 3 den Einsatzkörper der Fig. 2 in teilweisem Längsschnitt ;
Figur 4 den Einsatzkörper der Fig. 3 im Schnitt IV-IV ;
Figur 5 einen weiteren Einsatzkörper im Längsschnitt ;
Figur 6 ebenfalls einen weiteren Einsatzkörper im Längsschnitt.

Die Figur 1 zeigt im Schema die Herstellung eines Gewebes 2, beispielsweise eines Bandgewebes, aus Kettfäden 4, die zu einem Fach 6 geöffnet sind, und einem Schussfaden 8, der in das Kettenfach 6 eingetragen wird. Der Schussfaden 8 wird mittels des Schussfadeneintragorganes 10 von einer Garnspule 12 abgezogen und vom Gewebeseitenrand 14 in das Kettenfach 6 eingetragen und mit dem Webblatt 18 angeschlagen.

Das Schussfadeneintragorgan 10 weist, wie insbesondere auch in den Fig. 2 bis 4 ersichtlich ist, einen Aufnahmeschlitz 20 auf, der entgegen der Eintragrichtung weist und zum Aufnehmen und Mitführen des Schussfadens 8 dient. Das Schussfadeneintragorgan 10 enthält ein rohrförmiges Gehäuse 22, an dessen Ende ein Einsatzkörper 24 eingesetzt ist. Der Aufnahmeschlitz 20 besteht aus einem Einsatzkörperschlitz 26 im Einsatzkörper 24 und einem Gehäuseschlitz 28 des Gehäuses 22. Der Einsatzkörperschlitz 26 und der Gehäuseschlitz 28 entsprechen im wesentlichen einander und wirken zusammen. Mindestens an der dem Webblatt 18 abgewandten Seite weist der Einsatzkörper 24 eine Schneidvorrichtung 30 für den Schussfaden 8 auf. Ferner enthält das Schusseintragorgan eine Klemmvorrichtung 32 zur Aufnahme und zum Festhalten des einzutragenden Schussfadens 8. Der Einsatzkörper 24 ist an seiner Spitze spitzzulaufend ausgebildet.

Die Klemmvorrichtung 32 enthält eine am Grunde 34 des Aufnahmeschlitzes 20 angeordnete Schraubenfeder 36, die in einer Oeffnung 38 im Einsatzkörper 24 angeordnet ist. Dabei ist diese Anordnung so getroffen, dass die Schraubenfeder koaxial zu einer quer zum Aufnahmeschlitz 20 und gegen diesen gebogene Achse 40 angeordnet ist. Dadurch öffnen sich die Windungen 42 der Schraubenfeder 36 gegen den Aufnahmeschlitz 20 zu und gestatten das Eingreifen eines Schussfadens 8. Da sich die Windungen 42 auf die dem Aufnahmeschlitz 20 abgewandte Seite zu verjüngen, können sie in dieser Richtung einen Schussfaden festklemmen, wie aus Fig. 3 hervorgeht.

Die Schneidvorrichtung 30 besteht aus einer Messerschneide 44, die im vorliegenden Falle am Einsatzkörper 24 auf der dem Webblatt 18 abgewandten Seite des Schussfadeneintragorganes 10 angeordnet ist. Die Messerschneide ragt in den Aufnahmeschlitz 20 des Schussfadeneintragorganes 10 hinein. Nicht näher dargestellte Schrauben 46 ermöglichen ein Auswechseln der Messerschneide.

Im Gegensatz zum dargestellten Ausführungsbeispiel kann die Messerschneide auch auf der Aussenseite des Gehäuses angeordnet sein. Ferner ist es möglich, den Gehäuseschlitz 28 zu schärfen und als Messerschneide zu verwenden.

Die Fig. zeigt ein weiteres Ausführungsbeispiel eines Einsatzkörpers 48 mit abgewandelter Klemmvorrichtung 50. Letztere weist eine sich am Grund des Aufnahmeschlitzes 52 anschliessende Kammer 54 auf, in der ein Klemmkörper 56 angeordnet ist, der mittels einer Feder 58 gegen den Aufnahmeschlitz 52 vorgespannt ist. Der Klemmkörper 56 ist als Rotationskörper, vorzugsweise als Kugel ausgebildet. In die zur Aufnahme der Feder 58 dienende Kammer 60 sowie in die Kammer 54 des Klemmkörpers 56 mündet jeweils ein Flusenabführkanal 62, 64, um die beim Weben entstehenden Flusen abführen zu können. Ein Schussfaden gelangt über den Aufnahmeschlitz 52 in die Kammer 54 und verdrängt mit zunehmender Spannung den Klemmkörper 56, wobei er sich in den Spalt zwischen den Klemmkörper 56 und der Kammerwand festsetzt. Je stärker der Zug des Schussfadens wird, desto fester klemmt er in der Klemmvorrichtung ein. Bei entgegengesetzter Bewegungsrichtung des Schussfadeneintragorganes kommt der Schussfaden vom Klemmkörper 56 frei.

Die Fig. zeigt ein weiteres Ausführungsbeispiel eines Einsatzkörpers 66, der analog jenem der Fig. ausgebildet ist, wobei jedoch jetzt die Klemmvorrichtung 68 eine etwas grössere Kammer 70 aufweist, in der zwei Klemmkörper 72 angeordnet sind, die mittels einer Feder 74 gegen den Aufnahmeschlitz 76 vorgespannt sind. Die Klemmkörper 72 bestehen zweckmässigerweise wiederum aus Rotationskörpern, beispielsweise Zylindern oder Kugeln, wobei der einzutragende Schussfaden sich zwischen den Klemmkörpern 72 festklemmen kann. Sowohl beim Festklemmen wie beim späteren Lösen rollen die Klemmkörper 72 aneinander ab.

Die Funktionsweise der schützenlosen Webmaschine ist wie folgt.

Das Schussfadeneintragorgan 10 greift von dem in Fig. 1 linken Gewebeseitenrand durch das offene Kettenfach 6 und erfasst am rechten Gewebeseitenrand 14 den Schussfaden 8, indem dieser in den Aufnahmeschlitz 20 einrastet. Das Schussfadeneintragorgan wird darauf nach links bewegt, wobei es einerseits den Schussfaden 8 von der Garnspule 12 abzieht und andererseits den bereits eingewebten Schussfaden straffzieht. Dabei wird zunächst eine Schussfadenschlaufe gebildet und durch die anwachsende Spannung der Schussfaden in die Klemmvorrichtung 32 eingedrückt. Sobald der dem Gewebe zugewandte Teil des Schussfadens bei fortschreitender Bewegung des Schussfadeneintragorganes 10 eine gewisse Spannung erreicht hat, wird der Schussfaden an der dem Webblatt 18 abgewandten Seite mittels der Schneidvorrichtung 30 abgetrennt. Der abgetrennte Schenkel der Schussfadenschlaufe verbleibt im Kettenfach. Der andere Schenkel des Schussfadens 8 bleibt in der Klemmvorrichtung 32 des Schussfadeneintragorganes 10 festgeklemmt und wird mittels des Schussfadeneintragorganes 10 durch das Kettenfach 6 auf die linke Seite des Gewebes durchgezogen. Das Kettenfach 6 wechselt nun und das Webblatt 18 schlägt den eingetragenen Schlussfaden 8 an. Darauf bewegt sich das Schusseintragorgan wieder von links nach rechts und trägt den Restteil des Vorhergehenden Schussfadens in das neue Kettenfach ein. Dadurch wird der Restteil gestreckt und die so erreichte Fadenspannung zieht den Restteil des Schussfadens aus der Klemmvorrichtung 32 heraus, so dass er im Kettenfach zu liegen kommt. Das Schussfadeneintragorgan 10 bewegt sich weiter auf die rechte Seite und kann einen neuen Schussfaden 8 erfassen, worauf sich der obenbeschriebene Eintragvorgang wiederholt.

Sollen die Restteile der Schussfäden nicht in das Kettenfach eingelegt werden, so kann dies mit einfachen Mitteln verhindert werden, indem beispielsweise ein Stecher eines Rückhalters das Einziehen des Restteiles in das Kettenfach verhindert oder diesen Restteil wieder herausholt. Das Gleiche kann beispielsweise auch mittels eines Luftstromes erreicht werden.

Das Schusseintragorgan kann, wie oben beschrieben, eine Schusstange sein, es ist aber auch möglich, das Schusseintragorgan als flexibles Band oder als Flugkörper auszubilden, dessen aktives Ende in der erfindungsgemässen Weise ausgestaltet ist.

Die obigen Ausführungen zeigen, dass die neuartige schützenlose Webmaschine einen ausserordentlich einfachen Aufbau aufweist und insofern hohe Webgeschwindigkeiten ermöglicht, wobei die Leistung der Webmaschine durch geringe Wartungs- und Einstellungszeiten weiter verbessert ist.

## Patentansprüche

1. Schussfadeneintragorgan für schützenlose Webmaschine, welches einen Aufnahmeschlitz mit einer Klemmvorrichtung zur Aufnahme und zum Festhalten des einzutragenden Schussfadens sowie eine dem Webblatt abgewandte Schneidvorrichtung für den Schussfaden aufweist, dadurch gekennzeichnet, dass das Schussfadeneintragorgan (10) als rohrförmiges Gehäuse (22) mit einem offenen vorderen Ende und einem Gehäuseschlitz (28) in der Gehäusewandung ausgebildet ist und dass ein auswechselbarer Einsatzkörper (24, 48, 66) mit einem Schlitz (26) in seiner Umfangsfläche vorgesehen ist, der soweit in das offene vordere Ende des rohrförmigen Gehäuses (22) einschiebbar ist, dass die beiden Flanken seines Schlitzes (26) mit den beiden Flanken des Gehäuseschlitzes (28) zusammenwirken und auf diese Weise den Aufnahmeschlitz (20, 52, 76) für den Schussfaden (8) bilden, wobei zusätzlich im Einsatzkörper (24, 48, 66) am Grunde seines Schlitzes (26) die Klemmvorrichtung (32, 50, 68) angeordnet ist.

2. Schussfadeneintragorgan nach Anspruch 1, dadurch gekennzeichnet, dass sich der Aufnahmeschlitz (20, 52, 76) nach innen vorzugsweise V-förmig verjüngt.

3. Schussfadeneintragorgan nach Anspruch 1 oder 2, dadurch gekennzeichnet, dass die Klemmvorrichtung (32) am Grunde des Aufnahmeschlitzes (20) eine vorzugsweise in Richtung des Aufnahmeschlitzes gebogene Schraubenfeder (36) aufweist.

4. Schussfadeneintragorgan nach Anspruch 3, dadurch gekennzeichnet, dass die Schraubenfeder (36) koaxial zu einer quer zum Aufnahmeschlitz und gegen diesen gebogene Achse (40) angeordnet ist.

5. Schussfadeneintragorgan nach Anspruch 1 oder 2, dadurch gekennzeichnet, dass die Klemmvorrichtung (50, 68) eine sich am Grund des Aufnahmeschlitzes (52, 76) anschliessende Kammer (54, 70) aufweist, in der mindestens ein Klemmkörper (56, 72) angeordnet ist, der mittels einer Feder (58, 74) gegen den Aufnahmeschlitz (52, 76) vorgespannt ist.

6. Schussfadeneintragorgan nach Anspruch 5, dadurch gekennzeichnet, dass in der Kammer (70) zwei Klemmkörper (72) angeordnet sind.

7. Schussfadeneintragorgan nach Anspruch 5 oder 6, dadurch gekennzeichnet, dass der Klemmkörper (56, 72) als Rotationskörper, vorzugsweise Kugel, ausgebildet ist.

8. Schussfadeneintragorgan nach Anspruch 1, dadurch gekennzeichnet, dass die Schneidvorrichtung scherenartig ausgebildet ist, wobei sich die, vorzugsweise auswechselbare, Schere in Aufnahmeschlitz-Richtung öffnet.

9. Schussfadeneintragorgan nach Anspruch 1, dadurch gekennzeichnet, dass die Schneidvorrichtung (30) eine vorzugsweise auswechselbare Messerschneide (44) aufweist.

10. Schussfadeneintragorgan nach Anspruch 9, dadurch gekennzeichnet, dass der innenliegende Rand des Gehäuseschlitzes als Messerschneide ausgebildet ist.

11. Schussfadeneintragorgan nach Anspruch

## Claims

1, dadurch gekennzeichnet, dass das Schusseintragorgan (10) mindestens einen Flusenabführkanal (62, 64) aufweist, der von der Vorder- seite bis zur Klemmvorrichtung (50) reicht.

1. A weft-introducing member for a shuttleless weaving machine, which member has a receiving slot with a clamping device for receiving and securing the weft which is to be introduced and also has a cutting device for the weft which is turned away from the comb, characterised in that the weft-introducing member (10) is designed as a tubular housing (22) with an open front end and a housing slot (28) in the housing wall, and that an interchangeable insertable body (24, 48, 66) having a slot (26) formed in its circumferential area is provided which can be inserted so far into the open front end of the tubular housing (22) that the two flanks of its slot (26) cooperate with the two flanks of the housing slot (28) to form the receiving slot (20, 52, 76) for the weft, and that, in addition, the clamping device (32, 50, 68) is located in the insertable body (24, 48, 66) at the base of its slot (26).

2. A weft introducing member as claimed in claim 1, characterised in that the receiving slot (20, 52, 76) tapers inwardly, preferably in a V-shaped manner.

3. A weft-introducing member as claimed in claim 1 or claim 2, characterised in that the clamping device (32) at the base of the receiving slot (20) includes a helical spring (36) which is preferably curved in the direction of the receiving slot.

4. A weft-introducing member as claimed in claim 3, characterised in that the helical spring (36) is arranged coaxially to an axis (40) which extends across the receiving slot and is curved towards the latter.

5. A weft-introducing member as claimed in claim 1 or claim 2, characterised in that the clamping device (50, 68) has a chamber (54, 70) which is connected to the base of the receiving slot (52, 76), and in which there is located at least one clamping body (56, 72) which is prestressed against the receiving slot (52, 76) by means of a spring (58, 74).

6. A weft-introducing member as claimed in claim 5, characterised in that two clamping bodies (72) are located in the chamber (70).

7. A weft-introducing member as claimed in claim 5 or claim 6, characterised in that the clamping body (56, 72) is designed as a rotatable body, preferably a ball.

8. A weft-introducing member as claimed in claim 1, characterised in that the cutting device is scissorlike in design, the preferably interchangeable pair of scissor blades opening in the direction of the receiving slot.

9. A weft-introducing member as claimed in claim 1, characterised in that the cutting device (30) has a preferably interchangeable knife edge (44).

10. A weft-introducing member as claimed in claim 9, characterised in that the inside edge of the housing slot is designed as a knife edge.

11. A weft-introducing member as claimed in claim 1, characterised in that the weft-introducing member (10) has at least one thread end removal passage (62, 64) which extends from the front side to the clamping device (50).

## Revendications

1. Organe de duitage pour métiers à tisser sans navette qui comprend une fente de réception pourvue d'un dispositif de serrage pour recevoir et tenir le fil de trame devant être duité, ainsi qu'un dispositif de coupe opposé au peigne de tissage, caractérisé en ce que l'organe de duitage (10) a la forme d'une enveloppe tubulaire (22) dont l'extrémité antérieure est ouverte et qui présente une fente (28), et en ce qu'il comporte également un insert remplaçable (24, 48, 66) ayant une fente (26) dans sa surface périphérique, une fente (26) qui peut être enfoncée assez loin dans l'extrémité antérieure ouverte de l'enveloppe tubulaire (22) pour que les deux flancs de sa fente (26) coopèrent avec les deux flancs de la fente (28) de l'enveloppe et pour former de cette manière une fente de réception (20, 52, 76) pour le fil de trame (8), le dispositif de serrage (32, 50, 68) étant en outre monté dans le fond de la fente (26) de l'insert (24, 48, 66).

2. Organe de duitage selon la revendication 1, caractérisé en ce que la fente de réception (20, 52, 76) concourt vers l'intérieur, de préférence, en V.

3. Organe de duitage selon la revendication 1, ou 2 caractérisé en ce que le dispositif de serrage (32) comporte, au fond de la fente de réception (20), un ressort hélicoïdal (36), de préférence courbé en direction de ladite fente de réception.

4. Organe de duitage selon la revendication 3, caractérisé en ce que le ressort hélicoïdal est monté coaxialement à la fente de réception et en ce qu'il est courbé par rapport à cet axe.

5. Organe de duitage selon la revendication 1 ou 2, caractérisé en ce que le dispositif de serrage (50, 68) possède une chambre (54, 70) se raccordant au fond de la fente de réception (52, 76), dans laquelle est logé, au moins un organe de serrage (56, 72) qui est sollicité contre la fente de réception (52, 76) au moyen d'un ressort (58, 74).

6. Organe de duitage selon la revendication 5, caractérisé en ce que deux organes de serrage (72) sont logés dans la chambre (70).

7. Organe de duitage selon la revendication 5 ou 6, caractérisé en ce que l'organe de serrage (56, 72) est un corps de révolution, de préférence, une sphère.

8. Organe de duitage selon la revendication 1, caractérisé en ce que le dispositif de coupe a la structure d'un ciseau, de préférence, remplaçable qui s'ouvre en direction de la fente de réception.

9. Organe de duitage selon la revendication 1, caractérisé en ce que le dispositif de coupe (30) comprend, de préférence, une lame remplaçable (44).

10. Organe de duitage selon la revendication 9, caractérisé en ce que la lame est constituée par le bord intérieur affûté de la fente de l'enveloppe.

11. Organe de duitage selon la revendication 1, caractérisé en ce que ledit organe (10) comporte, au moins un canal (62, 64) s'étendant de sa face antérieure jusqu'au dispositif de serrage (50) pour l'évacuation des duvets.
